# EUROPÄISCHE PATENTSCHRIFT

(11) **EP 1 177 603 B1**
(45) Veröffentlichungstag und Bekanntmachung des Hinweises auf die Patenterteilung: **23.07.2003**
(21) Anmeldenummer: 00943539.7
(22) Anmeldetag: 28.04.2000
(51) Int. Cl.: H01R 4/24

(54) **SCHNEIDKLEMMKONTAKT UND VERBINDUNGSKLEMME**
INSULATION DISPLACEMENT CONTACT AND CONNECTOR
CONTACT AUTODENUDANT ET BORNE DE CONNEXION

(30) Priorität: 11.05.1999 DE 19921769
(43) Veröffentlichungstag der Anmeldung: 06.02.2002
(73) Patentinhaber: SIEMENS AKTIENGESELLSCHAFT, 80333 München (DE)
(72) Erfinder: HERRMANN, Johann, D-84066 Mallersdorf-Pfaffenberg (DE); WEISSBERGER, Günther, D-93309 Kelheim (DE)
(86) Internationale Anmeldenummer: DE0001343
(87) Internationale Veröffentlichungsnummer: WO00069024

(56) Entgegenhaltungen:
- EP-A- 0 532 413
- DE-A- 19 533 420
- DE-C- 19 732 182
- DE-U- 8 525 981

## Beschreibung

Die Erfindung bezieht sich auf einen Schneidklemmkontakt, beispielsweise für Reihenklemmen, der an einem Verbindungsbügel einen geschlitzten, federnden Kontaktbereich als Kontaktierungsschlitz aufweist, der durch einen äußeren Federbügel umfasst und verstärkt ist. Ein derartiger Schneidklemmkontakt ist bekannt (DE-C1-197 32 182).

Aus der DE 85 25 981 U1 ist ein zweiteiliges Schneid-Klemmkontaktelement bekannt, bei dem zwei getrennte Kontaktelemente mit Kontaktierungsschlitz verwendet werden. Diese umschließen einen zu kontaktierenden Leiter beidseitig und verquetschen ihn gegeneinander. Im kontaktierten Zustand umfasst dabei das eine Kontaktelement das andere nach Art eine Federbügels. Die jeweiligen Kontaktierungsschlitze sind dabei in ihrem Einlaufbereich trichterartig aufgeweitet und bilden einen Schneidkontakt. Bei dieser Ausführungsform muss nach Einlegen des Leiters eine zangenartige Betätigung der Schneidkontakte erfolgen.

Beim geschilderten bekannten Schneidklemmkontakt kann der Federbügel in seinem Material auf die Federeigenschaften abgestimmt werden und der Kontaktbereich durch Formgebung und Material auf einen Kompromiss zum Erreichen eines Schneid- und eines Kontaktbereichs abgestimmt werden.

Der Erfindung liegt die Aufgabe zugrunde, den geschilderten Schneidklemmkontakt so weiterzuentwickeln, dass er noch besser auf seine Schneid- und auf seine Kontakteigenschaften abgestimmt werden kann.

Die Lösung der geschilderten Aufgabe erfolgt durch einen Schneidklemmkontakt nach Anspruch 1. Hierbei ist der Federbügel zumindest in einem Endbereich zu einem Schneidmesser aus gestaltet. Dadurch hat man Schneidmesser oder Vorschneidmesser in einem Vorschneidbereich aus besonders mechanisch hartem Material, so dass auch kalte und spröde Isolierungen eines Leiters bis zu seiner leitenden Seele leicht aufgeschnitten werden können. Der Kontaktbereich im Inneren des Kontaktierungsschlitzes kann auch in seiner Formgebung auf besonders gute Kontakteigenschaften abgestimmt werden. So kann der Kontaktierungsschlitz zur Schonung einer Leiterseele mit stumpfen Kontaktzonen ausgebildet sein, da die aus dem Federbügel ausgestalteten Schneidmesser sowohl die Vorschneideigenschaften als auch wahlweise auf Nachschneideigenschaften abgestimmt werden können.

Federbügel und Schneidmesser, die aus dem Federbügel gestaltet sind, können aus geeignet hartem Material ausgeführt sein. Ggf. können die Schneidmesser besonders gehärtet sein. Der Kontaktbereich läßt sich aus elektrisch gut leitendem Material ausführen.

Der Schneidklemmkontakt kann für den Einsatz in einer Verbindungsklemme, insbesondere einer Reihenklemme, vorteilhaft so ausgeführt sein, daß je ein Verbindungsbügel an jedem seiner Enden einen Kontaktierungsschlitz bildet.

Federbügel und/oder Verbindungsbügel können vorteilhaft derart gestaltet sein, daß der Federbügel den Kontaktierungsschlitz an seinen Schenkeln in seiner Lage sichert.

Eine Verbindungsklemme kann vorteilhaft mit zumindest einem Schneidklemmkontakt nach einem der zuvor geschilderten Ausführungen versehen sein. Insbesondere kann eine Reihenklemme mit zumindest einem Schneidklemmkontakt in den zuvor geschilderten Ausführungen versehen werden.

Die Erfindung soll nun anhand eines in der Zeichnung perspektivisch wiedergegebenen Ausführungsbeispiels näher erläutert werden:

An einem Verbindungsbügel 1 ist jeweils ein geschlitzter, federnder Kontaktbereich als Kontaktierungsschlitz 2 ausgeführt. Dieser ist durch einen äußeren Federbügel 3 umfaßt und in seiner Federwirkung verstärkt. Der Federbügel 3 ist in zumindest einem Endbereich, im Ausführungsbeispiel in beiden Endbereichen, zu Schneidmessern 4 ausgestaltet. Die Schneidmesser 4 bilden einen V-förmigen Einlaufbereich zum Vorschneiden bzw. Aufschneiden der Isolation eines einzuführenden und anzuschließenden Leiters. Hieran kann sich ein nachschneidender Bereich anschließen oder auch schon der Kontaktbereich. Im Ausführungsbeispiel schließt sich an einen Nachschneidebereich 5 ein Kontaktbereich 6 an, der vorteilhaft aus elektrisch gut leitendem Material stumpf ausgeführt ist, so daß eine Leiterseele geschont wird. Ein Nachschneidebereich 5 kann sowohl aus dem Federbügel ausgestaltet sein als auch aus dem Verbindungsbügel 1, je nach Anforderungen im Einzelfall.

Durch Ausnehmungen und Zungen sind Federbügel 3 und Verbindungsbügel 1 im Ausführungsbeispiel derart gestaltet, daß der Federbügel 1 den Kontaktierungsschlitz 2 an seinen Schenkeln in seiner Lage sichert. Dadurch verhindert man auch beim Einführen mehrerer Leiter ein Verkanten und Ausweichen der Schenkel in mehrere Ebenen.

Im Ausführungsbeispiel bildet der Verbindungsbügel 1 an jedem seiner Enden einen Kontaktierungsschlitz 2.

Eine Verbindungsklemme läßt sich mit zumindest einem Schneidklemmkontakt in einer der geschilderten Ausführungen vorteilhaft aufbauen. Insbesondere kann derart eine Reihenklemme mit schraubenlosen Anschlüssen aufgebaut sein.

## Patentansprüche

1. Schneidklemmkontakt, beispielsweise für Reihenklemmen, der an einem Verbindungsbügel (1) einen geschlitzten, federnden Kontaktbereich als Kontaktierungsschlitz (2) aufweist, der durch einen äußeren Federbügel (3) umfaßt und verstärkt ist, **dadurch gekennzeichnet, daß** der Federbügel (3) in zumindest einem Endbereich zu einem Schneidmesser (4) ausgestaltet ist, wobei der/die Endbereich/e mit Schneidmesser (4) einen den Kontaktbereich vorgelagerten schneidfähigen Einlaufbereich bildet/bilden.

2. Schneidklemmkontakt nach Anspruch 1, **dadurch gekennzeichnet, daß** der Kontaktierungsschlitz (2) zur Schonung einer Leiterseele mit stumpfen Kontaktzonen ausgebildet ist.

3. Schneidklemmkontakt nach Anspruch 2, **dadurch gekennzeichnet, daß** Federbügel (3) und Schneidmesser (4) aus geeignet hartem Material ausgebildet sind und daß der Kontaktbereich (6) aus elektrisch gut leitendem Material ausgeführt ist.

4. Schneidklemmkontakt nach einem der vorhergehenden Ansprüche, **dadurch gekennzeichnet, daß** je ein Verbindungsbügel (1) an jedem seiner Enden einen Kontaktierungsschlitz (2) bildet.

5. Schneidklemmkontakt nach einem der vorhergehenden Ansprüche, **dadurch gekennzeichnet, daß** der Federbügel (3) und/oder Verbindungsbügel (1) derart gestaltet sind, daß der Federbügel (1) den Kontaktierungsschlitz (2) an seinen Schenkeln in seiner Lage sichert.

6. Verbindungsklemme mit zumindest einem Schneidklemmkontakt nach einem der Ansprüche 1 bis 5.

7. Reihenklemme mit zumindest einem Schneidklemmkontakt nach einem der Ansprüche 1 bis 5.

## Claims

1. Insulation displacement contact, for example for terminal strips, which has a slotted, sprung contact region as a contact-making slot (2) on a connecting bracket (1), which contact region is surrounded and reinforced by an outer spring clip (3), **characterised in that** the spring clip (3) is designed to form an insulation displacement blade (4) in at least one end region, with the cutting blade (4) on the end region or regions forming an entry region which is capable of cutting and is located in front of the contact region.

2. Insulation displacement contact according to Claim 1, **characterised in that** the contact-making slot (2) is formed with blunt contact zones in order to protect a conductor core.

3. Insulation displacement contact according to Claim 2, **characterised in that** the spring clip (3) and cutting blades (4) are formed from suitably hard material, and **in that** the contact region (6) is formed from electrically highly conductive material.

4. Insulation displacement contact according to one of the preceding claims, **characterised in that** each connecting bracket (1) forms a contact-making slot (2) at each of its ends.

5. Insulation displacement contact according to one of the preceding claims, **characterised in that** the spring clip (3) and/or the connecting bracket (1) are designed such that the limbs of the spring clip (1) secure the contact-making slot (2) in its position.

6. Connecting terminal having at least one insulation displacement contact according to one of Claims 1 to 5.

7. Terminal strip having at least one insulation displacement contact according to one of Claims 1 to 5.

## Revendications

1. Contact autodénudant, par exemple pour des barrettes à bornes, lequel présente sur un étrier de jonction (1) une zone de contact fendue et élastique comme encoche de contact (2), lequel est entouré et renforcé par un étrier élastique extérieur (3), **caractérisé en ce que** l'étrier élastique (3) prend, au moins à l'une de ses zones d'extrémité la forme d'une lame coupante (4), la/les zone(s) d'extrémité forme(nt) avec les lames coupantes (4) une zone d'entrée coupante placée en avant de la zone de contact.

2. Contact autodénudant selon la revendication 1, **caractérisé en ce que** l'encoche de contact (2) est formée en ayant des zones de contact émoussées pour ménager l'âme d'un conducteur.

3. Contact autodénudant selon la revendication 2, **caractérisé en ce que** l'étrier élastique (3) et la lame coupante (4) sont formés dans un matériau dur adéquat et que la zone de contact (6) est réalisée dans un matériau bon conducteur.

4. Contact autodénudant selon l'une des revendications précédentes, **caractérisé en ce que** chaque étrier de jonction (1) forme à chacune de ses extrémités une encoche de contact (2).

5. Contact autodénudant selon l'une des revendications précédentes, **caractérisé en ce que** l'étrier élastique (3) et/ou l'étrier de jonction (1) sont conformés de telle façon que l'étrier élastique (1) bloque l'encoche de contact (2) en position sur ses branches.

6. Borne de connexion ayant au moins un contact autodénudant selon l'une des revendications 1 à 5.

7. Barrette à bornes ayant au moins un contact autodénudant selon l'une des revendications 1 à 5.
